# EUROPÄISCHE PATENTSCHRIFT

(11) **EP 2 147 179 B1**
(45) Veröffentlichungstag und Bekanntmachung des Hinweises auf die Patenterteilung: **20.09.2017**
(21) Anmeldenummer: 08735118.5
(22) Anmeldetag: 10.04.2008
(51) Int. Cl.: E05F 1/10, A47B 95/04, E05F 5/00

(54) **ANSCHLAGDÄMPFER**
STOP DAMPER
AMORTISSEUR À BUTÉE

(30) Priorität: 09.05.2007 DE 102007022269
(43) Veröffentlichungstag der Anmeldung: 27.01.2010
(62) Teilanmeldung aus: 17156751.4
(73) Patentinhaber: KARL SIMON GmbH & Co. KG, 78733 Aichhalden (DE)
(72) Erfinder: BANTLE, Ulrich, 72186 Empfingen (DE)
(74) Vertreter: Herrmann, Jochen
(86) Internationale Anmeldenummer: PCT/EP2008/002806
(87) Internationale Veröffentlichungsnummer: WO 2008/138437

(56) Entgegenhaltungen:
- WO-A-2006/004237
- DE-U1-202006 006 422
- US-A1- 2006 220 284

## Beschreibung

Die Erfindung betrifft einen Anschlagdämpfer mit einem Gehäuse (10), in dem ein Stellglied (30) gegen die Vorspannung eines Federelementes (20) verschiebbar ist, wobei mit dem Stellglied (30) ein Stößel (60) verbunden oder verbindbar ist, wobei der Stößel (60) einen Einstellabschnitt (65) aufweist, der zwischen einer in Bezug auf das Gehäuse (10) ausgestellten maximalen und einer minimalen Einstellposition verstellbar ist.

Anschlagdämpfer sind aus dem Stand der Technik bekannt. Sie werden bei Möbeln mit anscharnierten Klappen, Türen oder dergleichen verwendet. Ausgehend aus dem Schließzustand der Tür kann der Möbelbeschlag betätigt werden. Dann wird der zunächst im Verriegelungszustand gehaltene Stößel entriegelt. Das Stellglied wird dann unter Einwirkung der Kraft des Federelementes verschoben.

Dabei wird der Stößel aus dem Gehäuse ausgehoben. Der Stößel schiebt die Klappe/ Tür ein Stück weit in Richtung der Öffnungsstellung. Die Betätigung und Entriegelung des Stößels erfolgt durch eine Überhub-Bewegung.

Dementsprechend wird die Tür aus der Schließstellung in Richtung der eigentlichen Schließbewegung gedrückt (Überhub-Bewegung). Hierzu ist in der Schließstellung der Klappe/ Tür ein Überhubspalt zwischen der Klappe/ Tür und dem Möbelkorpus erforderlich. Um die Funktionssicherheit des Verschlusses zu gewährleisten darf beim Überhubspalt ein Minimalmaß nicht unterschritten werden. Aus diesem Grund ist der Stößel einstellbar.

Die US 2006/0220284 A1 offenbart einen Dämpfer für eine Möbeltür. Dabei ist in einem Dämpfergehäuse in Form eines Zylinders ein Kolben gegen die Vorspannung einer Druckfeder verstellbar geführt. Der Kolben weist an seinem freien Ende eine Aufnahme auf, in das ein Anschlagstück linear verstellbar eingesetzt ist. Dieses Anschlagstück dient als Kontaktpunkt für die abzubremsende Tür. Bei solchen Dämpfern kann das Anschlagstück von Kindern abgezogen und verschluckt werden.

Eine weitere Ausgestaltung eines Anschlagdämpfers ist aus der WO 2006/004237 A1 bekannt. Dabei ist wieder ein Stellglied in Form eines Kolbens in einem Gehäuse verstellbar. Das Stellglied trägt endseitig einen fest montierten Stößel mit einem Aufprallstück aus Gummi.

Die DE 20 2006 006 422 U1 offenbart einen Anschlagdämpfer, mit einem Kolben, der in einem Zylinder gegen die Vorspannung einer Feder verstellbar geführt ist. Der Zylinder bildet ein Gehäuse, das an seinem rückwärtigen Ende eine Gewindeaufnahme aufweist. In diese ist ein Gewindestück eines Stützteils eingeschraubt. Das Gehäuse kann mit dem Stützteil in eine Sacklochbohrung eines Möbelteils eingesteckt werden. Dabei stützt sich dann das Stützteil am Bohrungsboden ab und wird dort festgelegt. Wenn nun das Gehäuse gegenüber dem Stützteil verdreht wird, lässt sich der Auftreffpunkt für ein abzubremsendes Möbelelement einstellen.

Es ist Aufgabe der Erfindung, einen Möbelbeschlag der eingangs erwähnten Art zu schaffen, der kindersicher konstruiert ist.
Diese Aufgabe wird durch die Merkmalskombination des Anspruchs 1 gelöst.

Der Stößel kann bei diesem Möbelbeschlag zwischen der minimalen und der maximalen Einstellposition verstellt werden. Die Anschlagverbindung stellt sicher, dass sich der Stößel bei Erreichen der maximalen Einstellposition nicht unbeabsichtigt löst. Somit ist dann sichergestellt, dass der Stößel für Kleinkinder keine Gefahrenquelle darstellt und von diesen verschluckt würde.

Eine stabile und Platz sparend Bauweise ergibt sich dann, wenn vorgesehen ist, dass das Stellglied ein Außengewinde aufweist, auf das der Stößel mit einem Innengewinde zur Bildung der Gewindeverbindung aufgeschraubt ist.

Ein Verlieren des Stößels wird zuverlässig verhindert, wenn vorgesehen ist, dass die Anschlagverbindung zwischen dem Stellglied und dem Stößel wirksam ist oder dass die Anschlagverbindung zwischen dem Gehäuse und dem Stößel wirksam ist.

Bei einem gehäuseseitigen Anschlag kann der Möbelbeschlag derart konstruiert sein, dass das Gehäuse ein eingesetztes Halteteil aufweist, das einen Anschlag aufweist, oder dass das Gehäuse einen Anschlag aufweist und dass der Stößel mit einem Ansatz die Anschlagverbindung bildet.

Dem Halteteil kann zur Verringerung des Teileaufwandes eine Doppelfunktion zugeordnet sein. Dazu ist es dann nach einer Erfindungsalternative vorgesehen, dass das Halteteil einen Endanschlag aufweist, der die Stellbewegung des Stellgliedes begrenzt.

Eine mögliche Erfindungsvariante kann sich auch dadurch auszeichnen, dass das Gehäuse einen einteilig angeformten Endanschlag aufweist, der die Stellbewegung des Stellgliedes begrenzt. Die feste Zuordnung des Endanschlages zum Gehäuse bringt eine stabile Bauweise, wobei sichergestellt ist, dass der Endanschlag durch das aufprallende Stellglied nicht gelöst oder ausgerissen wird. Wenn zudem vorgesehen ist, dass das Gehäuse im Bereich des Bauteils, das den Endanschlag bildet, Befestigungsabschnitte zur Anbindung an ein Möbelbauteil oder dergleichen aufweist, dann wird der durch das aufprallende Stellglied erzeugte Impuls in dem Endanschlag, dem Gehäuse und den Befestigungsabschnitten aufgenommen und dann in den Möbelkorpus abgeleitet.

Die Erfindung wird im Folgenden anhand von in den Zeichnungen dargestellten Ausführungsbeispielen näher erläutert. Es zeigen:
- Figur 1: einen Möbelbeschlag im Längsschnitt und in perspektivischer Darstellung;
- Figur 2: den Möbelbeschlag gemäß Figur 1 in Seitenansicht und im Vollschnitt in einer geänderten Betriebsstellung;
- Figur 3: eine weitere Erfindungsvariante eines Möbelbeschlages in Seitenansicht und im Vollschnitt und
- Figur 4: eine in Figur 3 mit IV-IV gekennzeichnete Detaildarstellung.

In der Figur 1 ist ein Möbelbeschlag mit einem Gehäuse 10 dargestellt. Das Gehäuse 10 ist als Spritzgußteil aus Kunststoff gefertigt. Es weist eine Gehäusewandung 14 auf, das einen zylinderförmigen Montageraum umgibt.

Am unteren Ende ist der Montageraum mit einem Stützabschnitt 13 begrenzt. Das Gehäuse 10 weist zwei seitliche, diametral gegenüberliegend abstehende Befestigungsabschnitte 11 auf, die jeweils mit einer Schraubaufnahme 12 versehen sind. Die Befestigungsabschnitte 11 bilden auf der in Figur 1 dem Betrachter abgewandten Rückseite zusammen mit einer Montagefläche 17 eine Befestigungsfläche zum Anbringen an eine Wandung eines Möbelkorpus. Der Abstand der Schraubaufnahmen ist dabei vorzugsweise auf die übliche Systemlochung von Möbeln angepasst. Von der offenen Oberseite her kann ein Federelement 20, vorliegend eine Schraubenfeder in den Montageraum eingeschoben werden. Das Federelement 20 stützt sich einseitig an dem Stützabschnitt 13 ab. Anschließend wird ein Stellglied 30 in die offene obere Seite in den Montageraum eingeschoben.

Das Stellglied 30 trägt einen angeformten Stützabschnitt 34, der das andere freie Ende des Federelementes 20 aufnimmt. An den Stützabschnitt 34 schließt sich eine Aufnahme 33 an, die in Form einer umlaufenden Nut in das Stellglied 30 eingebracht ist. In diese Aufnahme 33 ist ein axial unverschiebbar gehaltener, jedoch frei drehbarer Rastring 40 eingesetzt. Die Aufnahme 33 wird einseitig mit einem Bund 35 begrenzt. An den Bund 35 ist ein nach oben abstehender Gewindezapfen 31 mit einem Außengewinde 32 angeformt. Der Bund 35 trägt seitlich zwei abstehende Verdrehsicherungen 35.1. Diese greifen in Nuten ein, die in das Gehäuse 10 eingeformt sind. Damit ist das Stellglied 30 in Achsrichtung gegen die Kraft des Federelementes 20 in das Gehäuse 10 einschiebbar. Die Verdrehsicherungen 35.1 stellen sicher, dass sich das Stellglied 30 nicht in Umfangsrichtung verdreht.

In die obere Öffnung des Gehäuses 10 kann abschließend zusammen mit einem Stößel 60 ein Halteteil 50 eingesetzt werden. Dabei verrastet das Halteteil 50 mit dem Gehäuse 10 (Rastverbindung 16). Das Halteteil 50 besitzt einen Endanschlag 52. Dieser liegt in der in Figur 1 gezeigten Ausfahrstellung an dem Bund 35 des Stellgliedes 30 unter Einwirkung des Federelementes 20 vorgespannt an. Der Stößel 60 ist im Wesentlichen hohlzylindrisch ausgebildet. Er weist an seinem freien, aus dem Gehäuse 10 herausstehenden Ende eine Halterung 62 auf, in die ein Haltemagnet 63 eingesetzt ist. Der Haltemagnet 63 arbeitet mit einem ferromagnetischen Teil der Klappe oder Tür zusammen und hält sie im Schließzustand. Dabei liegt die Klappe/ Tür mit ihrer Innenseite an einem flächigen Einstellabschnitt 65 des Stößels 60 an. Anstelle des Haltemagneten 62 kann auch ein Gummipuffer verwendet sein. An dem dem Einstellabschnitt 65 abgewandten Ende ist in den Stößel 60 eine Gewindeaufnahme mit einem Innengewinde 61 eingebracht. Mit diesem Innengewinde 61 kann der Stößel 60 auf das Außengewinde 32 aufgeschraubt und stufenlos eingestellt werden.

Dabei kann der Stößel 60 zwischen einer maximalen und einer minimalen Einstellposition verstellt werden. In der maximalen Einstellposition ist der Stößel 60 mit seinem Einstellabschnitt 65 am weitesten aus dem Gehäuse 10 herausbewegt.

Die Figur 2 zeigt die minimale Einstellposition. Wie die Figur 1 weiter veranschaulicht, ist der Stößel 60, für den Fall, dass er vom Gewindezapfen 31 abgeschraubt ist, unverlierbar am Gehäuse 10 gehalten. Hierzu weist der Stößel 60 einen Ansatz 64 auf, der an einem Anschlag 51 des Halteteils 50 zum Liegen kommt.

Die Figur 2 zeigt den Stößel 60 in seiner maximal in das Gehäuse 10 eingefahrenen Stellung. Wie diese Darstellung erkennen lässt, ist der Rastring 40 dabei in Eingriff mit zwei Steuerkurven 15 und 53. Die Steuerkurve 15 ist dabei einteilig an das Gehäuse 10 angeformt. Die Steuerkurve 53 ist Bestandteil des Halteteils 50. Der Rastring 40 und die Steuerkurven 15 und 53 bilden einen Rastmechanismus, wie er von Kugelschreibern prinzipiell bekannt ist. Dabei kann das Stellglied 30 mittels des Stößels 60 (entspricht Druckknopf beim Kugelschreiber) in der eingeschobenen Rastposition festgelegt und bei Aufbringen eines Überhubes wieder freigegeben werden.

In den Figuren 3 und 4 ist eine alternative Gestaltung eines erfindungsgemäßen Möbelbeschlages gezeigt. Die Funktionsweise ist dabei im Wesentlichen identisch zu der Anordnung gemäß Figur 1 und 2, weshalb auf die vorstehenden Ausführungen verwiesen werden kann. Unterschiedlich ist insbesondere die Anordnung des Endanschlages 52. Dieser ist nun einteilig an das Gehäuse 10 angeformt. Besonders bei starken Federkräften kann der Impuls des auftreffenden Stellgliedes 30 sicher abgeleitet werden. Wie Figur 4 zeigt, ist der Anschlag 51 für den Ansatz 64 des Stößels 60 zur Verringerung des Teileaufwandes ebenfalls einteilig an das Gehäuse 10 angeformt.

Das Halteteil 50 ist von der offenen unteren Seite in den Montageraum des Gehäuses 10 eingeschoben. Es trägt wieder die Steuerkurve 53, die mit dem Rastring 40 und der an das Gehäuse 10 angeformten Steuerkurve 15 zusammenarbeitet. Das Stellglied 30 ist funktionsgleich aufgebaut, wie das gemäß der Figuren 1 und 2. Es wird zusammen mit dem Stößel 60 von unten in den Montageraum eingeschoben.

## Patentansprüche

1. Anschlagdämpfer für ein Möbel mit anscharnierter Klappe, Tür oder dergleichen, mit einem Gehäuse (10), in dem ein Stellglied (30) gegen die Vorspannung eines Federelementes (20) verschiebbar ist, wobei mit dem Stellglied (30) ein Stößel (60) verbunden oder verbindbar ist, wobei der Stößel (60) einen Einstellabschnitt (65) aufweist, der zwischen einer in Bezug auf das Gehäuse (10) ausgestellten maximalen und einer minimalen Einstellposition verstellbar ist,
**dadurch gekennzeichnet,**
**dass** der Stößel (60) in der maximalen Einstellposition mittels einer Anschlagverbindung unverlierbar mit dem Gehäuse (10) gehalten ist,
**dass** der Stößel (60) über eine Gewindeverbindung mit dem Stellglied (30) verbunden ist, und
**dass** in der maximalen Einstellposition die Gewindeverbindung außer Eingriff steht, oder
**dass** der Stößel (60) in der maximalen Einstellposition mittels der Anschlagverbindung im Gewindeeingriff gehalten ist.

2. Anschlagdämpfer nach Anspruch 1,
**dadurch gekennzeichnet,**
**dass** das Stellglied (30) ein Außengewinde (32) aufweist, auf das der Stößel (60) mit einem Innengewinde (61) zur Bildung der Gewindeverbindung aufgeschraubt ist.

3. Anschlagdämpfer nach Anspruch 1 oder 2,
**dadurch gekennzeichnet,**
**dass** die Anschlagverbindung zwischen dem Stellglied (30) und dem Stößel (60) wirksam ist.

4. Anschlagdämpfer nach Anspruch 1 oder 2,
**dadurch gekennzeichnet,**
**dass** die Anschlagverbindung zwischen dem Gehäuse (10) und dem Stößel (60) wirksam ist.

5. Anschlagdämpfer nach Anspruch 4,
**dadurch gekennzeichnet,**
**dass** das Gehäuse (10) ein eingesetztes Halteteil (50) aufweist, das einen Anschlag (51) aufweist, oder
**dass** das Gehäuse (10) einen Anschlag (51) aufweist und
**dass** der Stößel (60) mit einem Ansatz (64) die Anschlagverbindung bildet.

6. Anschlagdämpfer nach Anspruch 5,
**dadurch gekennzeichnet,**
**dass** das Halteteil (50) ein Endanschlag (52) aufweist, der die Stellbewegung des Stellgliedes (30) begrenzt.

7. Anschlagdämpfer nach einem der Ansprüche 1 bis 6,
**dadurch gekennzeichnet,**
**dass** das Gehäuse (10) einen einteilig angeformten Endanschlag (52) aufweist, der die Stellbewegung des Stellgliedes (30) begrenzt.

8. Anschlagdämpfer nach Anspruch 7,
**dadurch gekennzeichnet,**
**dass** das Gehäuse (10) im Bereich des Bauteils, das den Endanschlag (52) bildet, Befestigungsabschnitte (11) zur Anbindung an ein Möbelbauteil oder dergleichen aufweist.

## Claims

1. A stop damper for a piece of furniture with a hinged flap, door or the like, with a housing (10), in which an actuating element (30) can be displaced against the initial tension of a spring element (20), wherein a tappet (60) is connected or can be connected to the actuating element (30), wherein the tappet (60) has an adjusting section (65), that can be adjusted between a maximum and a minimum adjustment position provided relative to the housing (10),
**characterized in**
**that** the tappet (60) held in a captive fashion with the housing (10) in the maximum adjustment position by means of a stop connection,
**that** the tappet (60) is connected via a threaded connection with the actuating element (30), and
**that** in the maximum adjustment position the threaded connection is disengaged, or
**that** the tappet (60) in the maximum adjustment position is held in threaded engagement by means of the stop connection.

2. A stop damper according to Claim 1,
**characterized in**
**that** the actuating element (30) has an outer thread (32), on which the tappet (60) with an inner thread (61) is screwed for the formation of the threaded connection.

3. A stop damper according to Claim 1 or 2,
**characterized in**
**that** the stop connection is effective between the actuating member (30) and the tappet (60).

4. A stop damper according to Claim 1 or 2,
**characterized in**
**that** the stop connection is effective between the housing (10) and the tappet (60).

5. A stop damper according to Claim 4,
**characterized in**
**that** the housing (10) has an inserted holding part (50), which has a stop (51) or
**that** the housing (10) has a stop (51) and
**that** the tappet (60) forms the stop connection with a projection (64).

6. A stop damper according to Claim 5,
**characterized in**
**that** the holding part (50) has an end stop (52), which limits the adjusting movement of the actuating element (30).

7. A stop damper according to any one of Claims 1 to 6,
**characterized in**
**that** the housing (10) has an integrally formed end stop (52), which limits the adjustment movement of the actuating element (30).

8. A stop damper according to Claim 7,
**characterized in**
**that** the housing (10) in the area of the component, which forms the end stop (52), has fastening sections (11) for connecting to a furniture component or the like.

## Revendications

1. Amortisseur de butée pour un meuble avec un volet, une porte ou autre, muni d'une charnière, avec un boîtier (10), dans lequel un organe de réglage (30) peut être coulissé contre la précontrainte d'un élément à ressort (20), un poussoir (60) étant relié ou pouvant être relié avec l'organe de réglage (30), le poussoir (60) comprenant une portion de réglage (65) qui peut être déplacée entre une position de réglage maximale et une position de réglage minimale par rapport au boîtier (10),
**caractérisé en ce que**
le poussoir (60) est maintenu de manière imperdable avec le boîtier (10) au moyen d'une liaison de butée,
le poussoir (60) est relié par l'intermédiaire d'une liaison vissée avec l'organe de réglage (30) et
dans la position de réglage maximale, la liaison vissée n'est pas établie ou
le poussoir (60) est maintenu dans la position de réglage maximale, en engrènement vissé au moyen de la liaison de butée.

2. Amortisseur de butée selon la revendication 1,
**caractérisé en ce que**
l'organe de réglage (30) comprend un filetage externe (32) sur lequel est vissé le poussoir (60) avec un filetage interne (61) pour la formation de la liaison vissée.

3. Amortisseur de butée selon la revendication 1 ou 2,
**caractérisé en ce que**
la liaison de butée est active entre l'organe de réglage (30) et le poussoir (60).

4. Amortisseur de butée selon la revendication 1 ou 2,
**caractérisé en ce que**
la liaison de butée est active entre le boîtier (10) et le poussoir (60).

5. Amortisseur de butée selon la revendication 4,
**caractérisé en ce que**
le boîtier (10) comprend une partie de maintien (50) insérée, qui comprend une butée (51) ou
le boîtier (10) comprend une butée (51) et
le poussoir (60) forme, avec un embout (64), la liaison de butée.

6. Amortisseur de butée selon la revendication 5,
**caractérisé en ce que**
la partie de maintien (50) comprend une butée d'extrémité (52) qui limite le mouvement de réglage de l'organe de réglage (30).

7. Amortisseur de butée selon l'une des revendications 1 à 6,
**caractérisé en ce que**
le boîtier (10) comprend une butée d'extrémité (52), formée d'une seule pièce, qui limite le mouvement de réglage de l'organe de réglage (30).

8. Amortisseur selon la revendication 7,
**caractérisé en ce que**
le boîtier (10) comprend, au niveau du composant qui forme la butée d'extrémité (52), des portions de fixation (11) pour un montage sur un composant de meuble ou autre.
